# FASCICULE DE BREVET EUROPEEN

(11) **EP 3 138 988 B1**
(45) Date de publication et mention de la délivrance du brevet: **18.07.2018**
(21) Numéro de dépôt: 16186827.8
(22) Date de dépôt: 01.09.2016
(51) Int. Cl.: E06B 9/24, E06B 9/264

(54) **VITRAGE ÉQUIPÉ D'UN RIDEAU OCCULTANT**
VERGLASUNG MIT EINEM VERDUNKELNDEN VORHANG
GLAZING PROVIDED WITH A CONCEALMENT CURTAIN

(30) Priorité: 03.09.2015 FR 1558158
(43) Date de publication de la demande: 08.03.2017
(73) Titulaire: Saint-Gobain Glass France, 92400 Courbevoie (FR)
(72) Inventeur: KUSTER, Hans-Werner, 52066 AACHEN (DE); MAURER, Marc, 60350 SAINT JEAN AUX BOIS (FR); SCHREIBER, Walter, 52074 AACHEN (DE); WEISSLER, Ariane, 52064 AACHEN (DE)
(74) Mandataire: Saint-Gobain Recherche

(56) Documents cités:
- EP-A2- 2 532 824

## Description

### DOMAINE TECHNIQUE

Le présent exposé concerne un vitrage et en particulier un vitrage isolant (notamment un double ou un triple vitrage) du type comprenant au moins deux feuilles transparentes reliées à leur bord par un cadre.

Le présent exposé concerne, plus spécifiquement, un vitrage de ce type équipé d'un dispositif occultant disposé dans l'espace intercalaire ménagé entre les feuilles transparentes.

### ARRIERE-PLAN DE L'INVENTION

La volonté constante de diminuer les dépenses énergétiques, notamment dans le domaine de la construction, a conduit au développement de vitrages permettant la régulation de l'apport de lumière et de chaleur à l'intérieur des bâtiments.

Des vitrages intégrant des dispositifs occultants sont ainsi développés depuis plusieurs années, ces vitrages offrant l'avantage d'être esthétiques, durables, hygiéniques et faciles d'entretien.

On connaît par exemple des vitrages équipés d'un rideau monté autour d'un axe d'enroulement fixé en partie supérieure du vitrage, et autour duquel le rideau est apte à s'enrouler et se dérouler. Un tel vitrage selon le préambule de la revendication 1 avec un rideau intégrée monté autour d'un axe d'enroulement est connu du EP 2 532 824 A2. Avec ce type de dispositif, il a été constaté qu'en se déroulant, le rideau heurte souvent les feuilles du vitrage, ce qui, à force, peut l'endommager. Par ailleurs, le rideau reste parfois coincé, notamment lorsque son enroulement/déroulement se fait inégalement sur sa largeur. Pour ces raisons, les vitrages existants à rideaux intégrés ne sont pas considérés comme réellement fiables.

### OBJET ET RESUME DE L'INVENTION

L'un des objectifs de la présente invention est de fournir un vitrage avec rideau occultant intégré, qui soit plus fiable que les vitrages connus à ce jour.

Cet objectif est atteint avec un vitrage comprenant
- au moins deux feuilles transparentes reliées à leur bord par un cadre, et délimitant entre elles un espace intercalaire,
- un rideau occultant apte à être déplacé dans une direction longitudinale à l'intérieur de l'espace intercalaire, et
- un système d'actionnement dudit rideau,
le vitrage étant caractérisé en ce qu'une première extrémité du rideau est solidaire d'un axe d'enroulement s'étendant dans une direction latérale orthogonale à la direction longitudinale, le rideau étant enroulé autour de l'axe d'enroulement, et le système d'actionnement comporte des moyens d'entraînement de la première extrémité en translation dans la direction longitudinale, et des moyens de guidage de la première extrémité en translation dans la direction longitudinale.

Dans le présent exposé, sauf précision contraire, un corps transparent doit être entendu comme un corps ayant la propriété de laisser passer la lumière. Un corps transparent peut donc être réellement transparent (dans le sens où l'on peut distinguer nettement les objets au travers) ou translucide.

Par ailleurs, dans le présent exposé, une feuille est un ensemble mince et généralement plat, réalisé dans tout matériau transparent ou combinaison de matériaux transparents adapté(e), notamment du verre et/ou du plastique.

On comprend que le vitrage selon l'invention n'est pas limité à un double vitrage, mais peut être tout type de vitrage multiple comprenant au moins la structure revendiquée éventuellement complétée d'autres couches (transparentes) disposées devant l'une ou chacune des deux feuilles transparentes.

Typiquement, l'espace intercalaire entre les deux feuilles transparentes forme une lame de gaz, généralement de l'air ou un gaz moins conducteur de la chaleur que l'air et qui permet de limiter les pertes dues à la conduction ou à la convection, par exemple de l'argon ou du krypton.

Le rideau occultant peut être réalisé dans tout matériau ou combinaison de matériaux permettant de lui conférer des propriétés occultantes (i.e. réfléchissant ou absorbant les rayons du soleil) sur au moins une partie de sa surface, et de préférence de façon répartie sur l'ensemble de sa surface.

Le rideau est sollicité dans un état enroulé autour de l'axe d'enroulement.

Par axe d'enroulement, on entend ici un axe matériel ou arbre d'enroulement.

Les moyens de sollicitation du rideau en enroulement autour de cet axe sont soit des moyens distincts du rideau, par exemple au moins un ressort (couplé à l'axe d'enroulement ou au rideau), soit des moyens intrinsèques au rideau. Dans ce dernier cas, on dit que le rideau est auto-enroulant.

Par rideau auto-enroulant, on entend donc, dans la présente demande, un rideau qui, en l'absence de sollicitations extérieures, se trouve dans sa position d'enroulement.

Un rideau auto-enroulant est par exemple formé par superposition puis chauffage de deux couches réalisées dans des matériaux présentant des coefficients de dilatation thermique différents. La contrainte résultant de la dilatation différentielle des deux matériaux sollicite le rideau en permanence dans son état enroulé. Cet effet, aussi connu sous le nom d'effet bilame, peut aussi être obtenu sans traitement thermique, par certains procédés de fabrication particuliers (dépôt de couche).

Selon un exemple, le rideau auto-enroulant comprend un substrat en polytéréphtalate d'éthylène (PET) ou en polynaphtalate d'éthylène (PEN) recouvert d'une couche de métal ou d'oxyde métallique, par exemple de l'oxyde d'indium-étain (ITO).

Dans le présent exposé, sauf précision contraire, la direction longitudinale est la direction de déplacement souhaité du rideau.

Par déplacement, on entend ici sa translation dans une configuration donnée (notamment à longueur constante), et/ou son déploiement/sa rétractation (par augmentation/diminution de sa longueur, autrement dit par enroulement/déroulement).

Cette direction longitudinale Y est généralement parallèle aux plans des feuilles transparentes.

On définit également une direction latérale X perpendiculaire à la direction longitudinale Y, et généralement parallèle aux plans des feuilles transparentes.

On mesurera généralement la largeur d'un élément dans la direction latérale, sa hauteur ou sa longueur dans la direction longitudinale et son épaisseur, dans une direction transversale orthogonale aux directions latérale et longitudinale.

Dans la présente demande, un plan transversal doit par ailleurs être entendu comme un plan orthogonal à la direction latérale.

Le plan médian du rideau est alors défini comme le plan transversal passant par le milieu du rideau dans la direction latérale.

Enfin, sauf précision contraire, les adjectifs supérieur et inférieur sont utilisés en référence au sens de l'axe Y tel qu'il est représenté sur les figures.

De façon générale, le rideau présente une première extrémité proche de l'axe d'enroulement du rideau, et une deuxième extrémité opposée à ladite première extrémité dans la direction longitudinale.

Les moyens de guidage sont destinés à guider le déplacement de l'axe d'enroulement du rideau dans la direction longitudinale. Le rideau est tendu en permanence entre ses deux extrémités (sur les portions non-enroulées). La deuxième extrémité du rideau est par exemple fixée à un support (fixe ou mobile) et la première extrémité du rideau est solidaire de l'axe d'enroulement, lui-même guidé en translation. Le rideau est ainsi préservé des chocs contre les feuilles du vitrage.

Selon une disposition particulière, la première extrémité du rideau est fixée à l'axe d'enroulement, par exemple par collage, et l'axe d'enroulement est monté rotatif autour de son axe.

Selon un exemple, les moyens de guidage comprennent au moins un câble (primaire) de guidage dont est solidaire ou sur lequel est monté mobile la première extrémité du rideau occultant ou un ensemble support solidaire de ladite extrémité.

Généralement, le câble (primaire) s'étend parallèlement aux feuilles transparentes, et, au moins en partie, parallèlement à la direction longitudinale.

Dans le cas où la première extrémité du rideau occultant ou un ensemble support solidaire de ladite extrémité est solidaire du câble primaire, alors ce dernier peut par exemple être un brin dit utile d'une courroie. L'extrémité se déplaçant solidairement avec la courroie, le dispositif occultant est guidé et empêché de venir se heurter contre les feuilles transparentes.

Par courroie, on entend généralement tout système comprenant une bande refermée sur elle-même autour d'au moins deux poulies, la bande pouvant prendre toute forme adaptée (un câble, un fil, une chaîne, une bande plate, etc.).

Selon une disposition préférée, les moyens de guidage sont configurés pour guider la première extrémité de façon symétrique de part et d'autre du plan médian du rideau. Ainsi, l'axe d'enroulement reste en permanence orthogonal à la direction longitudinale de déplacement du rideau.

Pour cela, les moyens de guidage peuvent comprendre au moins deux câbles de guidage (primaires).

Selon un exemple, les moyens de guidage comprennent au moins deux câbles de guidage disposés, au moins en partie, de part et d'autre du plan médian du rideau occultant, et dont est solidaire ou sur lesquels est monté mobile la première extrémité du rideau occultant ou un ensemble support solidaire de ladite extrémité.

Ils peuvent notamment être agencés de façon symétrique par rapport au plan médian du rideau.

Selon un exemple, les moyens de guidage comprennent au moins deux courroies adaptées pour être déplacées simultanément et comportant chacune un brin utile formant un câble de guidage, la première extrémité du rideau occultant étant solidaire des dits brins utiles.

Pour renforcer la fiabilité du système, et préserver l'intégrité du rideau, le vitrage peut comprendre un boîtier abritant l'axe d'enroulement du rideau.

Dans ce cas, le boîtier peut être fixé ou monté mobile sur ledit au moins un câble et présenter une fente s'étendant latéralement et traversée par une épaisseur de rideau.

Ces dispositions permettent également d'améliorer l'esthétique du système, en cachant l'axe d'enroulement et la partie de rideau enroulée autour de l'axe.

Pour améliorer sa stabilité, le boîtier primaire peut comporter au moins une ouverture de guidage adaptée au passage d'un câble de guidage (notamment un câble coulissant dans ladite ouverture).

Dans le cas où le câble primaire de guidage forme un brin (dit utile) d'une courroie primaire dont est solidaire le boîtier, alors l'ouverture de guidage peut servir au passage d'un brin dit passif de la même courroie.

Selon un exemple, les moyens d'entraînement comprennent un système d'entraînement magnétique, comportant au moins un organe extérieur adapté pour être déplacé le long d'une face extérieure du vitrage, et au moins un organe intérieur solidaire de l'une parmi la première et la deuxième extrémité du rideau occultant, l'organe extérieur et l'organe intérieur étant adaptés pour coopérer par effet magnétique. Selon un exemple, les organes extérieur et intérieur sont des aimants. Selon un autre exemple, l'un parmi l'organe extérieur et l'organe intérieur est un aimant, et l'autre est un élément en matériau magnétique. Au sens de la présente invention, on entend par matériau magnétique un matériau qui a la propriété de s'aimanter sous l'effet d'un champ magnétique extérieur (ce sont par exemple des éléments à base de fer, cobalt, nickel ou leurs alliages, en particulier les aciers). L'organe extérieur et l'organe intérieur sont donc attirés magnétiquement l'un vers l'autre. Pour actionner le rideau, l'utilisateur n'a qu'à déplacer l'organe extérieur le long du vitrage. Avec ce système d'entraînement magnétique, il n'est plus nécessaire de percer le cadre du vitrage pour faire passer des câbles d'alimentation électrique jusque dans l'espace intercalaire. L'espace intercalaire est parfaitement isolé de l'extérieur, évitant les problèmes d'humidité à l'intérieur du vitrage.

Une autre solution consiste à prévoir des moyens d'entraînement électrique comportant au moins un moteur électrique.

Par exemple, le moteur électrique peut être alimenté par un module photovoltaïque, le moteur électrique et le module photovoltaïque étant tous deux logés dans l'espace intercalaire du vitrage. Il a en effet été démontré que l'énergie emmagasinée par un module photovoltaïque disposé dans l'espace intercalaire est largement suffisante pour l'actionnement du rideau, en utilisation normale.

De façon préférée, le système d'actionnement comporte dans ce cas un système de commande à distance du moteur électrique, par exemple un système bluetooth.

Selon une autre variante, les moyens d'entraînement comprennent un système d'entraînement mécanique comportant par exemple une manivelle disposée à l'extérieur de l'espace intercalaire (accessible à l'utilisateur), et notamment une manivelle reliée mécaniquement, par des moyens de transmission, à au moins un câble de guidage, l'actionnement de la manivelle entraînant ledit câble.

Le vitrage selon l'invention peut également comprendre des moyens de blocage de la première extrémité du rideau dans la direction longitudinale. Ces moyens peuvent, le cas échéant, être disposés sur le boîtier abritant l'axe d'enroulement du rideau. Ils peuvent à titre d'exemple comprendre des ressorts, notamment des ressorts ayant plusieurs positions d'arrêt, ou des cliquets.

Selon un exemple, la deuxième extrémité du rideau opposée à la première extrémité est fixée au cadre du vitrage. Autrement dit, la deuxième extrémité du rideau ne peut pas se déplacer par rapport au cadre.

Selon un autre exemple, le système d'actionnement comporte des moyens d'entraînement de la deuxième extrémité du rideau opposée à la première extrémité, en translation dans la direction longitudinale, et des moyens de guidage de la deuxième extrémité du rideau en translation dans la direction longitudinale.

On comprend que les deux extrémités du rideau peuvent ainsi être déplacées. Le vitrage peut ainsi être occulté sur une portion de hauteur prédéfinie, située à distance de chaque bordure longitudinale du cadre. En particulier, l'utilisateur peut occulter seulement la partie du vitrage qui nécessite de l'être (par exemple pour éviter d'être ébloui par le soleil), sans diminuer sensiblement l'éclairage de la pièce.

Selon un exemple, les moyens d'entraînement du système d'actionnement comprennent un premier système d'entraînement de la première extrémité du dispositif occultant en translation dans la direction longitudinale et un deuxième système d'entraînement de la deuxième extrémité du dispositif occultant en translation dans la direction longitudinale, les dits premier et deuxième systèmes étant adaptés pour être actionnés indépendamment l'un de l'autre.

Le deuxième système d'entraînement peut par exemple être un système magnétique, un système électrique ou un système mécanique tel que défini précédemment.

Selon un exemple, la deuxième extrémité du rideau est solidaire d'un ensemble support, et les moyens d'entrainement sont adaptés à entraîner ledit ensemble support dans la direction longitudinale et les moyens de guidage sont adaptés à guider en translation ledit ensemble support.

Un ensemble support s'étend généralement dans la direction latérale. Il comprend par exemple un axe, une barre, un boîtier, ou encore une combinaison de tels éléments.

Par exemple, les moyens de guidage de la deuxième extrémité comprennent au moins un câble secondaire de guidage dont est solidaire ou sur lequel est monté mobile la deuxième extrémité du rideau occultant ou un ensemble support solidaire de ladite extrémité.

De préférence, les moyens de guidage de la deuxième extrémité sont configurés pour guider la deuxième extrémité du rideau de façon symétrique de part et d'autre du plan médian du rideau.

Selon un exemple, les moyens de guidage de la deuxième extrémité comprennent au moins deux courroies secondaires adaptées pour être déplacées simultanément et comportant chacune un brin utile formant un câble secondaire de guidage, la deuxième extrémité du rideau occultant étant solidaire des dits brins utiles.

Plusieurs modes ou exemples de réalisation sont décrits dans le présent exposé. Toutefois, sauf précision contraire, les caractéristiques décrites en relation avec un mode ou un exemple de réalisation quelconque peuvent être appliquées à un autre mode ou exemple de réalisation.

### BREVE DESCRIPTION DES DESSINS

L'invention sera bien comprise et ses avantages apparaîtront mieux, à la lecture de la description détaillée qui suit, de plusieurs modes de réalisation représentés à titre d'exemples non limitatifs. La description se réfère aux dessins annexés sur lesquels :
- La figure 1 illustre un vitrage selon un premier mode de réalisation, en perspective et en coupe transversale, partiellement arrachée ;
- La figure 2 est une vue en coupe transversale selon le plan II de la figure 1 ;
- La figure 3 est une vue plus détaillée, en perspective, du boîtier de la figure 1 ;
- La figure 4 est une vue en coupe selon le plan IV de la figure 3;
- La figure 5 est une vue plus détaillée, en perspective, du système d'actionnement de la figure 1 ;
- La figure 6 est une vue en perspective d'un vitrage selon un deuxième mode de réalisation;
- La figure 7 est une vue en coupe transversale d'un vitrage selon un troisième mode de réalisation ;
- La figure 8 est une vue en coupe transversale d'un vitrage selon un quatrième mode de réalisation ;
- La figure 9 est une vue plus détaillée, en perspective, du système d'actionnement de la figure 8.

### DESCRIPTION DETAILLEE D'EXEMPLES DE REALISATION

Sur la figure 1, on a représenté un double vitrage 100 selon un premier mode de réalisation de l'invention, comprenant une première feuille transparente 10 et une deuxième feuille transparente 12 parallèles, ici en verre, espacées l'une de l'autre et assemblées à leur bord par un cadre continu 14 formant entretoise, comportant typiquement un espaceur 15.

Le cadre 14 délimite, entre les feuilles 10, 12, un espace intercalaire 16, contenant par exemple de l'air, et dont l'étanchéité est assurée, de façon bien connue en soi, par un joint 18, notamment en silicone, réalisé entre les feuilles de verre 10, 12 et sur tout le pourtour de l'espaceur 15.

L'espace intercalaire 16 abrite un rideau occultant 20, ici du type auto-enroulant, c'est-à-dire naturellement dans une position enroulée.

Le rideau 20 a typiquement une largeur comprise entre 0,2 et 2 mètres et une longueur comprise entre 0,5 et 3 mètres.

Il est par exemple formé par superposition et traitement thermique d'une première couche de polytéréphtalate d'éthylène (PET) d'épaisseur comprise entre 10 et 50 microns, et d'une seconde couche de métal, notamment de l'ITO, d'épaisseur comprise entre 50 et 500 nm. Selon une variante, la première couche pourrait aussi être en polynaphtalate d'éthylène (PEN). Le chauffage entraîne une dilatation différentielle des couches superposées, induisant dans le rideau une contrainte tendant à le ramener naturellement dans son état enroulé.

Comme il sera décrit dans la suite, le rideau 20 est apte à être déplacé dans une direction longitudinale ou de déplacement Y.

On définit pour le rideau 20 une première extrémité 20a (inférieure dans l'exemple illustré), la plus proche de son axe d'enroulement- autrement dit la plus proche de l'axe du cylindre formé par le rideau à l'état enroulé - et une deuxième extrémité 20b (supérieure dans l'exemple illustré), opposée à la première extrémité 20a (voir figure 2).

Comme illustré sur la figure 2, la première extrémité 20a du rideau 20 est solidaire d'un premier ensemble support 21 comprenant un axe d'enroulement 22, par exemple en métal, s'étendant dans une direction latérale X orthogonale à la direction longitudinale Y, et parallèle aux feuilles 10, 12 et aux bordures longitudinales 14a, 14b du cadre 14. A noter que par solidaire, on entend ici solidaire en translation dans la direction longitudinale Y. Par exemple, la première extrémité 20a est fixée à l'axe d'enroulement, par exemple par vissage ou encore, de préférence, par collage.

Le rideau 20 est naturellement dans une position enroulée autour de cet axe d'enroulement 22.

Par exemple, le diamètre de l'axe d'enroulement 22 est compris entre 1 et 4 mm et le diamètre maximum du rideau 20 à l'état enroulé autour de l'axe 22, compris entre 2 et 8 mm.

Dans l'exemple particulier représenté, le premier ensemble support 21 comprend également un boîtier 50, ici de forme parallélépipédique, abritant l'axe d'enroulement 22.

Le boîtier 50, qui est par exemple en métal, comporte à ses extrémités latérales des paliers 52, notamment à billes, adaptés pour supporter et assurer le guidage en rotation des extrémités latérales de l'axe d'enroulement 22. L'axe d'enroulement 22 est ainsi monté libre en rotation par rapport au boîtier.

Comme illustré sur les figures 3 et 4, une fente 54, allongée et parallèle à l'axe d'enroulement 22, est ménagée dans l'une des faces du boîtier 50 pour laisser passer le rideau 20.

La deuxième extrémité 20b du rideau 20 est, elle, fixée au cadre 14, par exemple par collage. Dans l'exemple, la deuxième extrémité 20b du rideau 20 est plus particulièrement fixée à la bordure longitudinale supérieure 14b du cadre 14. Le système pourrait cependant être inversé : la deuxième extrémité 20b du rideau serait alors fixée à la bordure longitudinale inférieure 14a du cadre 14.

La première extrémité du rideau et son ensemble support 21, sont adaptés pour être translatés dans la direction longitudinale Y - orthogonale à la direction latérale X - sous l'effet d'un système d'entraînement (premier système d'entraînement) décrit plus en détail dans la suite, en étant guidé dans leur translation par un système de guidage (premier système de guidage). Le rideau est ainsi enroulé ou déroulé.

Le système de guidage est représenté plus en détail sur la figure 5.

Il comprend deux courroies primaires 24, 26 montées chacune autour d'une paire de poulies 28a, 28b, respectivement 30a, 30b. On désignera pour la suite une poulie inférieure 28a, 30a et une poulie supérieure 28b, 30b, de chaque courroie primaire 24, 26.

Chaque courroie est ici du type parallèle, c'est-à-dire munie de deux brins parallèles s'étendant entre les poulies 28a, 28b ; 30a, 30b, les deux brins étant généralement définis dans un plan transversal du vitrage.

Comme illustré sur la figure 2, chaque poulie est située à proximité de l'une des bordures longitudinales 14a, 14b du cadre 14, de sorte que chaque courroie 24, 26 s'étend sur sensiblement toute la hauteur du vitrage 100.

Selon une disposition préférée représentée sur les figures, les deux courroies 24, 26 sont définies dans deux plans transversaux symétriques par rapport au plan transversal de symétrie du rideau 20. Le guidage parallèle se fait ainsi de façon symétrique des deux côtés du rideau, évitant les blocages liés à l'enroulement ou au déroulement inégal du rideau dans la direction latérale X.

Le boîtier 50, sur lequel est monté l'axe d'enroulement 22, est fixé à un brin dit utile 24u, 26u de chaque courroie primaire 24, 26, par exemple par vissage ou encore, de préférence, par collage.

Le boîtier 50 présente en outre deux paires d'ouvertures de guidage 56a, 56b ; 58a, 58b adaptées chacune au passage d'un brin dit passif 24p, 26p de chaque courroie 24, 26 (voir figures 2 et 3).

Dans le mode de réalisation décrit, le système d'entraînement de l'axe d'enroulement est un système électrique entraînant les courroies primaires 24, 26.

Il comprend un moteur électrique 40 muni d'une unité de contrôle pilotable à distance 42, un module photovoltaïque 44, et une batterie 46, logés dans l'espace intercalaire 16.

Dans l'exemple, le moteur 40 est disposé entre les deux poulies inférieures 28a, 30a, chacune de ces poulies étant assemblée à l'arbre moteur 48. Les deux courroies 24, 26 sont ainsi entraînées simultanément par le moteur électrique 40.

Les poulies supérieures 28b, 30b sont également assemblées sur un arbre commun 38.

Comme illustré par ailleurs sur la figure 5, les arbres 38, 48 des poulies 28a, 28b, 30a, 30b sont ici montés sur une structure de support mécanique 32 fixée à l'espaceur 15, et formant ainsi une partie du cadre 14.

Pour actionner le rideau, l'utilisateur envoie à l'unité de contrôle 42 du moteur électrique 40 une commande d'enroulement ou de déroulement, par exemple par l'intermédiaire d'une connexion bluetooth. Le moteur électrique 40 entraîne les courroies 24, 26 qui, en se déplaçant, entraînent le déplacement de l'axe d'enroulement 22. Le rideau 22 étant auto-enroulant, il reste tendu en permanence entre son axe d'enroulement et le point de fixation de sa deuxième extrémité. Grâce au guidage réalisé par les courroies 24, 26, le rideau est empêché de venir en contact avec les feuilles 10, 12 du vitrage, et ne risque donc pas d'être endommagé.

Cet exemple n'est toutefois pas limitatif.

Selon une variante possible, le boîtier 50 pourrait par exemple être omis et l'axe d'enroulement 22, fixé directement aux courroies primaires 24, 26.

Par ailleurs, le dispositif occultant n'est pas limité à un rideau auto-enroulant. On pourrait notamment prévoir un système d'enroulement par ressort d'un rideau classique.

La figure 6 illustre un vitrage selon un deuxième mode de réalisation. Les éléments identiques à ceux décrits en liaison avec le mode de réalisation précédent y sont désignés par les mêmes références numériques que sur les figures décrites précédemment. Ils ne sont donc pas décrits à nouveau.

Le vitrage 200 diffère de celui du mode de réalisation précédent en ce que le système d'entraînement est un système magnétique.

Le système d'entraînement comprend donc un organe extérieur 60, ici un premier aimant, adapté pour être déplacé le long de la face extérieure d'une feuille (ici référencée 10) du vitrage, et un organe intérieur, ici un deuxième aimant 64 fixé sur le boîtier 50, solidaire de l'axe d'enroulement 22 du rideau 20.

Dans l'exemple, l'organe extérieur 60 est monté coulissant le long d'une tige rectiligne formant guide 62, s'étendant dans la direction longitudinale Y, sur toute ou partie de la hauteur du vitrage (généralement sensiblement toute sa hauteur).

Lorsque l'organe extérieur 60 est déplacé le long de la feuille 10 par l'utilisateur, l'organe intérieur 64 est entraîné solidairement, du fait de la force d'attraction magnétique. L'axe d'enroulement du rideau 20, fixé au boîtier 50, est déplacé également, entraînant le déplacement du rideau.

La figure 7 illustre un vitrage selon un troisième mode de réalisation. Les éléments identiques à ceux décrits en liaison avec le mode de réalisation précédent y sont désignés par les mêmes références numériques que sur les figures décrites précédemment. Ils ne sont donc pas décrits à nouveau.

En premier lieu, le vitrage 300 diffère de celui du mode de réalisation précédent en ce que les moyens de guidage de la première et deuxième extrémité du rideau occultant comprennent deux câbles fixes 124, 126, s'étendant dans la direction longitudinale Y et disposés symétriquement de part et d'autre du plan médian du rideau 20.

Le boîtier 50 est ici monté coulissant le long des dits câbles de guidage 124, 126.

Pour éviter les frottements, le boîtier peut éventuellement être pourvu de roulettes (non représentées) positionnées au contact de la face interne de la feuille 10.

Cet exemple n'est toutefois pas limitatif.

Par exemple, l'un parmi l'organe extérieur et l'organe intérieur pourrait être formé dans un matériau magnétique, sans être un aimant. Selon un exemple, l'organe intérieur pourrait être constitué par le boîtier 50, réalisé dans un matériau magnétique. Egalement, l'organe intérieur pourrait être constitué par l'axe d'enroulement, réalisé dans un matériau magnétique.

Les figures 8 et 9 illustrent un vitrage selon un quatrième mode de réalisation. Les éléments identiques à ceux décrits en liaison avec le premier mode de réalisation y sont désignés par les mêmes références numériques que sur les figures décrites précédemment. Ils ne sont donc pas décrits à nouveau.

Le vitrage 400 diffère de ceux des modes de réalisation précédents en ce que la deuxième extrémité 20b du rideau 20 n'est pas solidaire du cadre 14 du vitrage, mais d'un ensemble support 70 pouvant être translaté dans la direction longitudinale Y en étant guidé dans sa translation par un deuxième système de guidage.

Dans l'exemple, l'ensemble support est une barre (ci-après barre support), par exemple métallique, s'étendant dans la direction latérale X.

Le deuxième système de guidage comprend deux courroies secondaires 74, 76 montées chacune autour d'une paire de poulies 78a, 78b, respectivement 80a, 80b. On désignera pour la suite une poulie inférieure 78a, 80a et une poulie supérieure 78b, 80b, de chaque courroie secondaire 74, 76.

Chaque courroie est ici du type parallèle, c'est-à-dire munie de deux brins parallèles s'étendant entre les poulies 78a, 78b ; 80a, 80b, les deux brins étant généralement définis dans un plan transversal du vitrage.

Selon une disposition préférée représentée sur les figures, les deux courroies secondaires 74, 76 sont définies dans deux plans transversaux symétriques par rapport au plan médian du rideau 20.

Dans l'exemple particulier représenté, la barre support 70 est fixée à un brin dit utile 74u, 76u de chaque courroie secondaire 74, 76, par exemple par vissage ou collage.

Dans l'exemple, le système d'entraînement de la barre support 70 (deuxième système d'entraînement) est un système électrique entraînant les courroies secondaires 74, 76.

Il comprend un moteur électrique 82, logé dans l'espace intercalaire 16. Le moteur 82 est relié à la batterie 46, elle-même reliée au module photovoltaïque 44.

Dans l'exemple, le moteur 82 est disposé entre les deux poulies supérieures 78a, 80a, chacune de ces poulies étant assemblée à l'arbre moteur 86. Les deux courroies 74, 76 sont ainsi entraînées simultanément par le moteur électrique 82.

Les axes des poulies inférieures 78b, 80b sont montés sur la structure de support mécanique 32.

Les moteurs 40 et 82 peuvent être pilotés par l'utilisateur, indépendamment l'un de l'autre. Il est donc possible de déplacer uniquement la première extrémité, uniquement la deuxième extrémité ou encore conjointement les deux extrémités du rideau, dans l'un ou l'autre sens, en fonction des besoins.

Pour actionner le rideau, l'utilisateur envoie à l'unité de contrôle 42 une commande de déplacement de la première et/ou de la deuxième extrémité, par exemple par l'intermédiaire d'une connexion bluetooth. Le rideau 22 étant auto-enroulant, il reste tendu en permanence entre son axe d'enroulement 22 et la barre support 70. Grâce au guidage réalisé par les courroies 24, 26, 74, 76 le rideau est empêché de venir en contact avec les feuilles 10, 12 du vitrage, et ne risque donc pas d'être endommagé.

L'exemple illustré n'est toutefois pas limitatif.

Par exemple, le deuxième système d'entraînement pourrait aussi être un système magnétique ou mécanique.

Eventuellement, l'ensemble support de la deuxième extrémité, fixé aux brins utiles des courroies 74, 76, pourrait aussi présenter deux paires d'ouvertures de guidage adaptées chacune au passage d'un brin dit passif 74p, 76p de chaque courroie secondaire.

## Revendications

1. Vitrage (100, 200, 300, 400) comprenant
- au moins deux feuilles transparentes (10, 12) reliées à leur bord par un cadre (14), et délimitant entre elles un espace intercalaire (16),
- un rideau occultant (20), apte à être déplacé dans une direction longitudinale (Y) à l'intérieur de l'espace intercalaire (16), et
- un système d'actionnement dudit rideau,
le vitrage étant **caractérisé en ce qu'**une première extrémité (20a) du rideau (20) est solidaire d'un axe d'enroulement (22) s'étendant dans une direction latérale (X) orthogonale à la direction longitudinale, le rideau (20) étant enroulé autour de l'axe d'enroulement (22), et le système d'actionnement comporte des moyens d'entraînement de la première extrémité en translation dans la direction longitudinale (Y), et des moyens de guidage de la première extrémité en translation dans la direction longitudinale (Y).

2. Vitrage (100, 200, 300, 400) selon la revendication 1, dans lequel le rideau est un rideau auto-enroulant.

3. Vitrage (100, 200, 300, 400) selon la revendication 2, dans lequel le rideau (20) comprend un substrat en polytéréphtalate d'éthylène (PET) ou en polynaphtalate d'éthylène (PEN) recouvert d'une couche de métal ou d'oxyde métallique, par exemple de l'oxyde d'indium-étain (ITO).

4. Vitrage (100, 200, 300, 400) selon l'une quelconque des revendications précédentes, dans lequel les moyens de guidage sont configurés pour guider la première extrémité (20a) de façon symétrique de part et d'autre du plan médian du rideau (20).

5. Vitrage (100, 200, 300, 400) selon l'une quelconque des revendications précédentes, dans lequel les moyens de guidage comprennent au moins un câble de guidage dont est solidaire ou sur lequel est monté mobile la première extrémité (20a) du rideau ou un ensemble support (21) solidaire de ladite extrémité.

6. Vitrage (100, 200, 400) selon la revendication 5, dans lequel les moyens de guidage comprennent au moins deux courroies (24, 26) adaptées pour être déplacées simultanément et comportant chacune un brin utile formant un câble de guidage, la première extrémité (20a) du rideau (20) étant solidaire des dits brins utiles.

7. Vitrage (100, 200, 300, 400) selon la revendication 5 ou 6, comprenant en outre un boîtier (50) abritant l'axe d'enroulement (22) du rideau (20), le boîtier (50) étant fixé ou monté mobile sur ledit au moins un câble et présentant une fente (54) s'étendant latéralement et traversée par une épaisseur de rideau (20).

8. Vitrage (200, 300) selon l'une quelconque des revendications précédentes, dans lequel les moyens d'entraînement comportent au moins un organe extérieur (60) adapté pour être déplacé le long d'une face extérieure du vitrage, et au moins un organe intérieur (64) solidaire de la première extrémité du rideau occultant, l'organe extérieur (60) et l'organe intérieur (64) étant adaptés pour coopérer par effet magnétique.

9. Vitrage (100, 400) selon l'une quelconque des revendications précédentes, dans lequel les moyens d'entraînement comprennent au moins un moteur électrique (40).

10. Vitrage (100, 400) selon la revendication 9, dans lequel le moteur électrique est alimenté par un module photovoltaïque (44), le moteur électrique et le module photovoltaïque étant tous deux logés dans l'espace intercalaire (16) du vitrage.

11. Vitrage (100, 200, 300) selon l'une quelconque des revendications précédentes, dans lequel la deuxième extrémité du rideau (20b) opposée à la première extrémité (20) est solidaire du cadre (14) du vitrage.

12. Vitrage (400) selon l'une quelconque des revendications 1 à 11, dans lequel le système d'actionnement comporte des moyens d'entraînement de la deuxième extrémité du rideau (20b) opposée à la première extrémité (20a), en translation dans la direction longitudinale (Y), et des moyens de guidage de la deuxième extrémité du rideau (20b) en translation dans la direction longitudinale (Y).

13. Vitrage (400) selon la revendication 12, dans lequel les moyens de guidage de la deuxième extrémité (20b) comprennent au moins un câble secondaire de guidage dont est solidaire ou sur lequel est monté mobile la deuxième extrémité (20b) du rideau occultant ou un ensemble support (70) solidaire de ladite extrémité.

14. Vitrage (400) selon la revendication 12 ou 13, dans lequel les moyens de guidage de la deuxième extrémité comprennent au moins deux courroies secondaires (74, 76) adaptées pour être déplacées simultanément et comportant chacune un brin utile formant un câble secondaire de guidage, la deuxième extrémité (20b) du rideau occultant étant solidaire des dits brins utiles.

## Patentansprüche

1. Verglasung (100, 200, 300, 400), umfassend
- mindestens zwei transparente Scheiben (10, 12), die an ihrem Rand durch einen Rahmen (14) verbunden sind und zwischen sich einen Zwischenraum (16) begrenzen,
- einen Verdunkelungsvorhang (20), der imstande ist, in einer Längsrichtung (Y) im Innern des Zwischenraums (16) verlagert zu werden, und
- ein Betätigungssystem des Vorhangs,
wobei die Verglasung **dadurch gekennzeichnet ist, dass** ein erstes Ende (20a) des Vorhangs (20) mit einer Wickelwelle (22), die sich in einer zur Längsrichtung orthogonalen Seitenrichtung (X) erstreckt, fest verbunden ist, wobei der Vorhang (20) um die Wickelwelle (22) gewickelt ist und das Betätigungssystem Antriebsmittel des ersten Endes translatorisch in der Längsrichtung (Y) und Führungsmittel des ersten Endes translatorisch in der Längsrichtung (Y) aufweist.

2. Verglasung (100, 200, 300, 400) nach Anspruch 1, wobei der Vorhang ein selbstwickelnder Vorhang ist.

3. Verglasung (100, 200, 300, 400) nach Anspruch 2, wobei der Vorhang (20) ein Substrat aus Polyethylenterephtalat (PET) oder aus Polyethylennaphtalat (PEN), bedeckt mit einer Metall- oder Metalloxidschicht, beispielsweise aus Indium-Zinn-Oxid (ITO), umfasst.

4. Verglasung (100, 200, 300, 400) nach einem der vorangehenden Ansprüche, wobei die Führungsmittel konfiguriert sind, um das erste Ende (20a) symmetrisch beiderseits der Mittelebene des Vorhangs (20) zu führen.

5. Verglasung (100, 200, 300, 400) nach einem der vorangehenden Ansprüche, wobei die Führungsmittel mindestens ein Führungskabel umfassen, mit dem das erste Ende (20a) des Vorhangs oder eine Halteeinheit (21), die mit dem Ende fest verbunden ist, fest verbunden ist oder auf dem das erste Ende (20a) des Vorhangs oder eine Halteeinheit (21), die mit dem Ende fest verbunden ist, beweglich montiert ist.

6. Verglasung (100, 200, 400) nach Anspruch 5, wobei die Führungsmittel mindestens zwei Riemen (24, 26) umfassen, die ausgebildet sind, um gleichzeitig verlagert zu werden, und jeweils einen Nutzstrang aufweisen, der ein Führungskabel bildet, wobei das erste Ende (20a) des Vorhangs (20) mit den Nutzsträngen fest verbunden ist.

7. Verglasung (100, 200, 300, 400) nach Anspruch 5 oder 6, umfassend ferner ein Gehäuse (50), das die Wickelwelle (22) des Vorhangs (20) beherbergt, wobei das Gehäuse (50) an dem mindestens einen Kabel befestigt oder beweglich montiert ist und einen Schlitz (54) aufweist, der sich seitlich erstreckt und von einer Stärke des Vorhangs (20) durchquert wird.

8. Verglasung (200, 300) nach einem der vorangehenden Ansprüche, wobei die Antriebsmittel mindestens ein äußeres Organ (60), das ausgebildet ist, um entlang einer Außenfläche der Verglasung verlagert zu werden, und mindestens ein inneres Organ (64), das mit dem ersten Ende des Verdunkelungsvorhangs fest verbunden ist, aufweisen, wobei das äußere Organ (60) und das innere Organ (64) ausgebildet sind, um durch Magnetwirkung zusammenzuwirken.

9. Verglasung (100, 400) nach einem der vorangehenden Ansprüche, wobei die Antriebsmittel mindestens einen Elektromotor (40) umfassen.

10. Verglasung (100, 400) nach Anspruch 9, wobei der Elektromotor von einem Photovoltaikmodul (44) versorgt wird, wobei der Elektromotor und das Photovoltaikmodul beide in dem Zwischenraum (16) der Verglasung untergebracht sind.

11. Verglasung (100, 200, 300) nach einem der vorangehenden Ansprüche, wobei das zweite Ende des Vorhangs (20b) gegenüber dem ersten Ende (20) mit dem Rahmen (14) der Verglasung fest verbunden ist.

12. Verglasung (400) nach einem der Ansprüche 1 bis 11, wobei das Betätigungssystem Antriebsmittel des zweiten Endes des Vorhangs (20b) gegenüber dem ersten Ende (20a) translatorisch in der Längsrichtung (Y) und Führungsmittel des zweiten Endes des Vorhangs (20b) translatorisch in der Längsrichtung (Y) aufweist.

13. Verglasung (400) nach Anspruch 12, wobei die Führungsmittel des zweiten Endes (20b) mindestens ein sekundäres Führungskabel umfassen, mit dem das zweite Ende (20b) des Verdunkelungsvorhangs oder eine Halteeinheit (70), die mit dem Ende fest verbunden ist, fest verbunden ist oder auf dem das zweite Ende (20b) des Verdunkelungsvorhangs oder eine Halteeinheit (70), die mit dem Ende fest verbunden ist, beweglich montiert ist.

14. Verglasung (400) nach Anspruch 12 oder 13, wobei die Führungsmittel des zweiten Endes mindestens zwei sekundäre Riemen (74, 76) umfassen, die ausgebildet sind, um gleichzeitig verlagert zu werden, und jeweils einen Nutzstrang aufweisen, der ein sekundäres Führungskabel bildet, wobei das zweite Ende (20b) des Verdunkelungsvorhangs mit den Nutzsträngen fest verbunden ist.

## Claims

1. A glazing (100, 200, 300, 400) comprising
- at least two transparent sheets (10, 12) that are connected at their edge by a frame (14) and delimit between them an intermediate space (16),
- a concealing curtain (20), capable of being moved in a longitudinal direction (Y) inside the intermediate space (16), and
- a system for actuating said curtain,
the glazing being **characterised in that** a first end (20a) of the curtain (20) is rigidly attached to a winding axis (22) extending in a lateral direction (X) orthogonal to the longitudinal direction, the curtain (20) being wound around the winding axis (22), and the actuating system comprises means for driving the first end in translation in the longitudinal direction (Y), and means for guiding the first end in translation in the longitudinal direction (Y).

2. The glazing (100, 200, 300, 400) according to claim 1, wherein the curtain is a self-winding curtain.

3. The glazing (100, 200, 300, 400) according to claim 2, wherein the curtain (20) comprises a substrate made of polyethylene terephthalate (PET) or of polyethylene naphthalate (PEN) covered with a layer of metal or metal oxide, for example indium tin oxide (ITO).

4. The glazing (100, 200, 300, 400) according to any one of the preceding claims, wherein the guide means are configured to guide the first end (20a) symmetrically on either side of the median plane of the curtain (20).

5. The glazing (100, 200, 300, 400) according to any one of the preceding claims, wherein the guide means comprise at least one guide cable to which the first end (20a) of the curtain or a support assembly (21) rigidly attached to said end is rigidly attached or on which said end or said support assembly is movably mounted.

6. The glazing (100, 200, 400) according to claim 5, wherein the guide means comprise at least two belts (24, 26) suitable for being moved simultaneously and each comprising a useful strand forming a guide cable, the first end (20a) of the curtain (20) being rigidly attached to the so-called useful strands.

7. The glazing (100, 200, 300, 400) according to claim 5 or 6, further comprising a casing (50) housing the winding axis (22) of the curtain (20), the casing (50) being fixed or movably mounted on said at least one cable and having a slot (54) that extends laterally and through which a curtain thickness (20) passes.

8. The glazing (200, 300) according to any one of the preceding claims, wherein the drive means comprise at least one outer member (60) suitable for being moved along an outer face of the glazing, and at least one inner member (64) rigidly attached to the first end of the concealing curtain, the outer member (60) and the inner member (64) being designed to cooperate by magnetic effect.

9. The glazing (100, 400) according to any one of the preceding claims, wherein the drive means comprise at least one electric motor (40).

10. The glazing (100, 400) according to claim 9, wherein the electric motor is powered by a photovoltaic module (44), the electric motor and the photovoltaic module both being housed in the intermediate space (16) of the glazing.

11. The glazing (100, 200, 300) according to any one of the preceding claims, wherein the second end of the curtain (20b), opposite the first end (20), is rigidly attached to the frame (14) of the glazing.

12. The glazing (400) according to any one of claims 1 to 11, wherein the actuating system comprises means for driving the second end of the curtain (20b), opposite the first end (20a), in translation in the longitudinal direction (Y), and means for guiding the second end of the curtain (20b) in translation in the longitudinal direction (Y).

13. The glazing (400) according to claim 12, wherein the means for guiding the second end (20b) comprise at least one secondary guide cable to which the second end (20b) of the curtain or a support assembly (70) rigidly attached to said end is rigidly attached or on which said end or said support assembly is movably mounted.

14. The glazing (400) according to claim 12 or 13, wherein the guide means of the second end comprise at least two secondary belts (74, 76) suitable for being moved simultaneously and each comprising a useful strand forming a secondary guide cable, the second end (20b) of the concealing curtain being rigidly attached to the so-called useful strands.
